# EUROPÄISCHE PATENTANMELDUNG

(11) **EP 4 702 877 A1**
(43) Veröffentlichungstag der Anmeldung: **04.03.2026**
(21) Anmeldenummer: 25197910.0
(22) Anmeldetag: 25.08.2025
(51) Int. Cl.: A47C 3/025, A47C 3/026

(54) **STUHL**

(30) Priorität: 02.09.2024 DE 102024124993
(71) Anmelder: Wilkhahn Wilkening + Hahne GmbH + Co. KG, 31848 Bad Münder (DE)
(72) Erfinder: ENGLISCH, Michael, 31840 Hessisch Oldendorf (DE); ZÖHNER, Henning, 31848 Bad Münder (DE)
(74) Vertreter: Tetzner, Michael

(57) **Zusammenfassung**

Der erfindungsgemäße Stuhl weist einen Sitz (1), eine Rückenlehne (2), ein Traggestell (3) und wenigstens eine S-förmig ausgebildete Blattfeder (4) auf, wobei die S-förmig ausgebildete Blattfeder (4) mit einem ersten Abschnitt (4a) am Traggestell (3) befestigt ist, der Sitz (1) an einem zweiten Abschnitt (4b) und die Rückenlehne (2) an einem dritten Abschnitt (4c) gehaltert ist, wobei zwischen dem ersten (4a) und dem zweiten Abschnitt (4b) eine erste Krümmung (4d) vorgesehen ist, sodass der erste Abschnitt (4a) und der zweite Abschnitt (4b) in einer Ruhestellung des Stuhls im Wesentlichen parallel zueinander und mit Abstand übereinander angeordnet sind und sich der dritte Abschnitt (4c) über eine entgegengesetzte zweite Krümmung (4e) an den zweiten Abschnitt (4b) anschließt. Zwischen dem ersten (4a) und dem zweiten Abschnitt (4b) ist ein komprimierbarer Abstandhalter (6) vorgesehen, der in Längsrichtung des ersten Abschnitts (4a) verstellbar geführt ist.

## Beschreibung

Die Erfindung betrifft einen Stuhl mit einem Sitz, einer Rückenlehne, einem Traggestell und einer Sitzfederung die durch wenigstens eine S-förmig ausgebildete Blattfeder gebildet wird.

Aus der Praxis sind Synchronmechaniken zur synchronen Verstellung von Sitz und Rückenlehne bekannt, wobei die Rückenlehne und die Sitzfläche flexibel miteinander gekoppelt sind und sich in einem festen Verhältnis zueinander, beispielsweise 3:1 oder 2:1, bewegen. Zur Realisierung der Synchronmechanik sind unterschiedliche Schwenkmechaniken entwickelt worden, über welche die Rückenlehne und der Sitz gekoppelt sind. Ein oder mehrere Federelemente federn dabei die Synchronbewegung ab.

Aus der EP 2 047 769 B1 ist ein Stuhl mit einem Sitz, einer Rückenlehne und einem Traggestell bekannt. Der Sitz wird dabei von einem Sitzträger und die Rückenlehne von einem Lehnenträger gehaltert, wobei Sitzträger und Lehnenträger aus wenigstens einer Wippfeder bestehen und zusammen eine S-förmig ausgebildetes Federelement bilden, das wenigstens zwei Abschnitte mit unterschiedlichen Federstärken aufweist, die aus separaten Federelementen gebildet sind. Über ein Einstellelement kann die wirksame Federlänge der Wippfeder eingestellt werden, indem ein die Wippfeder begleitendes zweites Element vorhanden ist. Weiterhin ist ein Schieber vorgesehen, der die Wippfeder mit dem zweiten Element verbindet. Je nach Ort dieses Schiebers ist ein längerer oder kürzerer Anteil der Wippfeder in der Lage, sich unabhängig vom zweiten Element zu verformen.

Ferner betrifft die US 2002/0000745 A1 einen Patientenstuhl, der einen Sitz, eine Rückenlehne, ein Traggestell und zwei S-förmig ausgebildete Blattfedern aufweist, wobei die S-förmig ausgebildeten Blattfedern über einen Querträger mit einem ersten Abschnitt am Traggestell befestigt sind, der Sitz an einem zweiten Abschnitt und die Rückenlehne an einem dritten Abschnitt gehaltert ist, wobei zwischen dem ersten und dem zweiten Abschnitt eine erste Krümmung vorgesehen ist, sodass der erste Abschnitt und der zweite Abschnitt in einer Ruhestellung des Stuhls im Wesentlichen parallel zueinander und mit Abstand übereinander angeordnet sind und sich der dritte Abschnitt über eine entgegengesetzte zweite Krümmung an den zweiten Abschnitt anschließt. Weiterhin stützt sich der zweite Abschnitt über ein erstes Federelement auf dem Querträger ab. Bei einer nach unten gerichteten Sitzbewegung wird das erste Federelement komprimiert und kommt schließlich mit einem zweiten Federelement in Wirkkontakt, das zwischen dem ersten und dem zweiten Abschnitt vorgesehen ist. Die beiden Federelemente ermöglichen eine stabile, selbstdämpfende Schwenkbewegung von Sitz und Rückenlehne und begrenzen eine maximale Neigungsstellung des Stuhls.

Der Erfindung liegt nun die Aufgabe zugrunde, die Einstellbarkeit der Schwenkbewegung zu verbessern.

Erfindungsgemäß wird diese Aufgabe durch die Merkmale des Anspruchs 1 gelöst. Weitere Ausgestaltungen der Erfindung sind Gegenstand der Unteransprüche.

Der erfindungsgemäße Stuhl weist einen Sitz, eine Rückenlehne, ein Traggestell und wenigstens eine S-förmig ausgebildete Blattfeder auf, wobei die S-förmig ausgebildete Blattfeder mit einem ersten Abschnitt am Traggestell befestigt ist, der Sitz an einem zweiten Abschnitt und die Rückenlehne an einem dritten Abschnitt gehaltert ist, wobei zwischen dem ersten und dem zweiten Abschnitt eine erste Krümmung vorgesehen ist, sodass der erste Abschnitt und der zweite Abschnitt in einer Ruhestellung des Stuhls im Wesentlichen parallel zueinander und mit Abstand übereinander angeordnet sind und sich der dritte Abschnitt über eine entgegengesetzte zweite Krümmung an den zweiten Abschnitt anschließt. Zwischen dem ersten und dem zweiten Abschnitt ist ein komprimierbarer Abstandhalter vorgesehen, der in Längsrichtung des ersten Abschnitts verstellbar geführt ist.

Die Verstellung des komprimierbaren Abstandhalters längs des ersten Abschnitts ermöglicht eine Veränderung des wirksamen Hebelarms des zweiten Abschnitts, wodurch die Härte der Zurücklehnbewegung eingestellt und insbesondere an unterschiedliche Benutzergewichte angepasst werden kann.

Vorzugsweise ist lediglich eine S-förmig ausgebildete Blattfeder vorgesehen, die spiegelsymmetrisch zur Längsmittelebene des Stuhls angeordnet ist. Dies reduziert zum einen die Bauteile und erleichtert zudem auch eine seitliche Schwenkbewegung von Sitz und Rückenlehne. Ein derart ausgebildeter Stuhl ermöglicht somit auch ein dreidimensionales Bewegungssitzen.

Gemäß einer bevorzugten Ausgestaltung der Erfindung ist der komprimierbare Abstandhalter in einem mittleren Bereich des ersten Abschnitts zwischen der Befestigung am Traggestell und der ersten Krümmung angeordnet. Weiterhin kann der komprimierbare Abstandhalter mit einer ersten Kontaktfläche am ersten Abschnitt verstellbar geführt werden und an seinem gegenüberliegenden Ende eine zweite Kontaktfläche aufweisen, auf welcher sich der zweite Abschnitt der S-förmig ausgebildeten Blattfeder vorzugsweise lose abstützt.

Zur Verstellung des komprimierbaren Abstandhalters weist der erste Abschnitt der S-förmig ausgebildeten Blattfeder vorzugsweise wenigstens eine sich in Längsrichtung des ersten Abschnitts erstreckende Aussparung auf. Dadurch kann auf einfache Art und Weise durch Verschiebung des komprimierbaren Abstandhalters der wirksame Hebelarm des zweiten Abschnitts der Blattfeder und damit die Federkraft verändert werden.

Dabei kann ferner vorgesehen werden, dass der komprimierbare Abstandhalter mit einem Betätigungselement zum Verschieben des komprimierbaren Abstandhalters längs der Aussparung und zum lösbaren Fixieren des komprimierbaren Abstandhalters in einer gewünschten Stellung in Verbindung steht. Eine besonders einfache und intuitive Verstellung kann dann erreicht werden, wenn das Betätigungselement derart ausgebildet ist, dass eine Drehung des Betätigungselements eine gleichzeitige Verschiebung des komprimierbaren Abstandhalters längs der Aussparung bewirkt. Dies könnte beispielsweise dadurch realisiert werden, dass die Aussparung als Langloch mit einer Verzahnung ausgebildet ist und das Betätigungselement mit der Verzahnung in Wirkeingriff steht, so dass eine Drehung des Betätigungselements eine gleichzeitige Verschiebung des komprimierbaren Abstandhalters längs der Aussparung bewirkt. So kann das Betätigungselement und das mit der Verzahnung versehene Langloch insbesondere nach Art einer selbsthemmenden Triebstockverzahnung ineinandergreifen.

Die S-förmig ausgebildete Blattfeder ist vorzugsweise aus Stahl gefertigt. Stahl hat gegenüber Kunststoff bzw. glasfaserverstärktem Kunststoff den Vorteil eines wesentlich geringeren CO2-Fußabdrucks. Außerdem wird das Federverhalten von Stahl vom Nutzer als "knackiger" und damit als angenehm dynamisch empfunden. Im Rahmen der Erfindung hat es sich als zweckmäßig erwiesen, wenn der Stahl eine Streckgrenze von mehr als 500 MPa aufweist, um auch bei höheren Nutzergewichten eine elastische Rückstellung zu gewährleisten. Eine weitere Reduzierung des CO2-Fußabdrucks kann dadurch erreicht werden, dass der Sitz und die Rückenlehne aus Sperrholz gefertigt werden.

Damit der Stuhl beim Zurücklehnen nicht als zu weich empfunden wird, ist es zweckmäßig, wenn der komprimierbare Abstandhalter eine progressive Federkennlinie aufweist. Als komprimierbarer Abstandhalter kommt beispielsweise eine Spiralfeder aus Stahl und/oder einer Cellasto-Scheibe in Betracht.

Gemäß einer weiteren Ausgestaltung der Erfindung ist die S-förmig ausgebildete Blattfeder sowohl hinsichtlich Biegung, als auch hinsichtlich Verdrehung auslenkbar. Dadurch wird ein dreidimensionales Bewegungssitzen ermöglicht, sodass der Sitz und die Rückenlehne nicht nur nach hinten, sondern auch seitlich verschwenken können. Der komprimierbare Abstandhalter ist daher auch so ausgelegt, dass er auch die seitliche Schwenkbewegung unterstützt, indem er auch seitlich komprimierbar ist. Weiterhin kann auch die sich in Längsrichtung des ersten Abschnitts erstreckende Aussparung derart ausgebildet sein, dass eine Verdrehung des ersten Abschnitts um eine Längsmittelachse des ersten Abschnitts und damit das seitliche Verschwenken begünstigt wird.

Am Stuhl können optional auch Armlehnen vorgesehen werden, die am Sitz oder am zweiten Abschnitt der S-förmig ausgebildeten Blattfeder befestigt sind.

Weitere Ausgestaltungen der Erfindung werden anhand der nachfolgenden Beschreibung und der Zeichnung näher erläutert.

In der Zeichnung zeigen
- Fig. 1: eine schematische Seitenansicht des Stuhls mit einem Abstandhalter in einer hinteren Stellung,
- Fig. 2: eine schematische Seitenansicht des Stuhls mit einem Abstandhalter in einer vorderen Stellung,
- Fig. 3: eine schematische Darstellung der S-förmig ausgebildeten Blattfeder mit komprimierbarem Abstandhalter in der vorderen Stellung,
- Fig. 4: eine schematische Darstellung der S-förmig ausgebildeten Blattfeder mit komprimierbarem Abstandhalter in der hinteren Stellung,
- Fig. 5: eine dreidimensionale Unteransicht der Darstellung gemäß Fig. 4,
- Fig. 6: eine Schnittdarstellung im Bereich des komprimierbaren Abstandhalters,
- Fig. 7a bis 7h: schematische Darstellungen der Triebstockverzahnung in verschiedenen Stellungen des Betätigungselements,
- Fig. 8: eine schematische Seitenansicht des Stuhls gemäß Fig. 1 in der zurückgeneigten Stellung,
- Fig. 9: eine schematische Seitenansicht des Stuhls gemäß Fig. 2 in der zurückgeneigten Stellung,
- Fig. 10: eine schematische Vorderansicht des Stuhls gemäß Fig. 1 in einer seitlich gekippten Stellung,
- Fig. 11: eine schematische Vorderansicht des Stuhls gemäß Fig. 2 in einer seitlich gekippten Stellung.

Der in den Fig. 1 bis 6 dargestellte Stuhl besteht im Wesentlichen aus einem Sitz 1, einer Rückenlehne 2, einem Traggestell 3 und wenigstens einer S-förmig ausgebildeten Blattfeder 4, wobei die S-förmig ausgebildete Blattfeder 4 mit einem ersten Abschnitt 4a am Traggestell 3 befestigt ist, während der Sitz 1 an einem zweiten Abschnitt 4b und die Rückenlehne 2 an einem dritten Abschnitt 4c gehaltert ist. Zwischen dem ersten und dem zweiten Abschnitt ist eine erste Krümmung 4d vorgesehen, sodass der erste Abschnitt 4a und der zweite Abschnitt 4b in der in Fig. 1 gezeigten Ruhestellung des Stuhls im Wesentlichen parallel zueinander und mit Abstand übereinander angeordnet sind und sich der dritte Abschnitt 4c über eine entgegengesetzte zweite Krümmung 4e an den zweiten Abschnitt 4b anschließt.

Das Traggestell 3 weist eine zentrale Säule 3a und ein Fußkreuz 3b mit Rollen 3c auf. Im Rahmen der Erfindung sind aber auch andere Traggestelle denkbar, insbesondere solche mit festen Füßen.

Weiterhin sind im dargestellten Ausführungsbeispiel Armlehnen 5 vorgesehen, die am Sitz 1 oder am zweiten Abschnitt 4b der S-förmig ausgebildeten Blattfeder 4 befestigt sind. Zwischen dem ersten Abschnitt 4a und dem zweiten Abschnitt 4b ist ferner ein komprimierbarer Abstandhalter 6 vorgesehen ist, der in Längsrichtung des ersten Abschnitts 4a verstellbar geführt ist. Fig. 1 zeigt den komprimierbaren Abstandhalter 6 in einer hinteren Stellung, während in Fig. 2 eine vordere Stellung dargestellt ist. Der komprimierbare Abstandhalter 6 ist in einem mittleren Bereich des ersten Abschnitts 4a, d.h. zwischen der Befestigung der S-förmig ausgebildeten Blattfeder 4 am Traggestell 3 und der ersten Krümmung 4d, angeordnet, wobei er mit einer ersten Kontaktfläche am ersten Abschnitt 4a verstellbar geführt ist und an seinem gegenüberliegenden Ende eine zweite Kontaktfläche aufweist, auf welcher sich der zweite Abschnitt 4b der S-förmig ausgebildeten Blattfeder 4 (lose) abstützt.

Je nach Ausbildung des komprimierbaren Abstandhalters 6, insbesondere als Spiralfeder, kann im Bereich des zweiten Abschnitts 4b auch ein Führungselement für den Abstandhalter 6 vorgesehen werden. Der Abstandhalter weist gemäß einem optionalen Merkmal eine progressive Federkennlinie auf. Die S-förmig ausgebildete Blattfeder 6 ist vorzugsweise aus Stahl mit einer Streckgrenze von mehr als 500 MPa ausgebildet.

Fig. 10 und 11 lassen erkennen, dass lediglich eine S-förmig ausgebildete Blattfeder 4 vorgesehen ist, die spiegelsymmetrisch zur bzw. in der Längsmittelebene 7 des Stuhls angeordnet ist.

Fig. 3 und 4 zeigen die S-förmig ausgebildete Blattfeder 4 in einer dreidimensionalen Darstellung, aus der ersichtlich ist, dass der erste Abschnitt 4a der S-förmig ausgebildeten Blattfeder 4 wenigstens eine sich in Längsrichtung des ersten Abschnitts 4a erstreckende Aussparung 4f in Form eines Langlochs zur Verstellung des komprimierbaren Abstandhalters 6 aufweist. Der komprimierbare Abstandhalter 6 ist im dargestellten Ausführungsbeispiel als Spiralfeder ausgebildet. Er kann jedoch beispielsweise auch, wie in Fig. 1 und 2 dargestellt, aus einer Cellasto-Scheibe oder einer Kombination aus Spiralfeder und Cellasto-Scheibe gebildet werden.

Der komprimierbare Abstandhalter 6 steht mit einen Betätigungselement 8 zum Verschieben des komprimierbaren Abstandhalters 6 längs der Aussparung 4f und zum lösbaren Fixieren des komprimierbaren Abstandhalters 6 in einer gewünschten Stellung in Verbindung steht. Hierbei kann es sich im einfachsten Fall um eine Schrauben-Mutterverbindung handeln. Im Ausführungsbeispiel gemäß Fig. 5 und 6 ist das Betätigungselement 8 aber derart ausgebildet, dass eine Drehung des Betätigungselements 8 eine gleichzeitige Verschiebung des komprimierbaren Abstandhalters 6 längs der Aussparung 4f bewirkt. Dazu ist die Aussparung 4f als Langloch mit einer Verzahnung 9 ausgebildet, wobei das Betätigungselement 8 mit der Verzahnung 9 in Wirkeingriff steht, so dass eine Drehung des Betätigungselements 8 eine gleichzeitige Verschiebung des komprimierbaren Abstandhalters 6 längs der Aussparung 4f bewirkt. Im dargestellten Ausführungsbeispiel ist die Verzahnung 9 auf einer auf der Unterseite des Abschnitts 4a im Bereich der Aussparung 4f montierten Zahnschiene 10 ausgebildet. Es ist aber auch denkbar, dass die im Abschnitt 4a vorgesehene Aussparung 4f bereits die Verzahnung 9 aufweist.

Idealerweise greifen das Betätigungselement 8 und das mit der Verzahnung 9 versehene Langloch 4f nach Art einer selbsthemmenden Triebstockverzahnung ineinander. So kann das als Drehgriff ausgebildete Betätigungselement 8 ohne zusätzliche Maßnahmen in jeder Stellung verharren. In den Fig. 7a bis 7h ist der Eingriff des Betätigungselements 8 in die Verzahnung 9 für verschiedene Stellungen des Betätigungselements bzw. des damit verbundenen, komprimierbaren Abstandhalters 6 dargestellt. Aus Fig. 6 und den Fig. 7a bis 7h ist weiterhin ersichtlich, dass das Betätigungselement 8 auf der vom komprimierbaren Abstandhalter 6 abgewandten Seite der Zahnschiene 10 eine drehfest verbundenen 1. Scheibe 8a aufweist, die im Durchmesser größer als die Breite der Aussparung 4f ausgebildet ist. Auf der 1. Scheibe 8a sind zwei Rollen oder Stifte 8b, 8c angeordnet, die mit der Verzahnung 9 in Verzahnungseingriff kommen. Auf den beiden Stiften 8b, 8c ist wiederum eine 2. Scheibe befestigt, die im Durchmesser geringfügig kleiner als die Breite der Aussparung 4f ausgebildet ist und während der Verschiebung des komprimierbaren Abstandhalters 6 in der Aussparung 4f geführt ist. Auf der zweiten Scheibe 8d ist weiterhin eine dritte Scheibe 8e vorgesehen, die auf der Oberseite des 1. Abschnitts 4a verschiebbar geführt ist. Auf dieser dritten Scheibe 8e ist der komprimierbare Abstandhalter 6 (hier die Spiralfeder) in geeigneter Art und Weise, beispielsweise durch ein Halterungselement 8f gehaltert.

Die S-förmig ausgebildete Blattfeder 4 ist im Zusammenspiel mit dem komprimierbaren Abstandhalter 6 so ausgelegt, dass eine Biegung in eine zurückgeneigte Stellung des Stuhls ermöglicht wird. Dabei lässt sich der Sitz 1 und die Rückenlehne 2 weiter nach hinten und unten neigen, wenn der komprimierbare Abstandhalter 6 weiter vorne, also näher an der ersten Krümmung 4d angeordnet wird, wie das in Fig. 9 im Vergleich zur Fig. 8 der Fall ist. In Verlängerung der zentralen Säule 3a des Traggestells 3 kann optional noch ein Endanschlag 11 vorgesehen werden, welcher die Bewegung der S-förmig ausgebildete Blattfeder 4 bei extrem großer Belastung begrenzt, wie das in Fig. 9 gezeigt ist.

Wird die Bewegung des Stuhls in die zurückgeneigte Stellung gemäß den Fig. 8 und 9 durch eine auf dem Stuhl sitzende Person ausgelöst, kommt es nicht nur zu einer Absenkung des zweiten Abschnitts 4b um einen virtuellen Drehpunkt im Bereich der ersten Krümmung 4d, sondern es vergrößert sich auch der Winkel zwischen Sitz 1 und Rückenlehne 2, wie bei einer herkömmlichen, durch eine Schwenkmechanik realisierten Synchronmechanik. Die Vergrößerung des Winkels zwischen Sitz 1 und Rückenlehne 2 ist in den Fig. 8 und 9 durch die Darstellung der Rückenlehne 2 mit durchgezogenen Linien im Vergleich zur gestrichelten Darstellung der Rückenlehne ersichtlich. Der Winkel zwischen Sitz 1 und Rückenlehne 2 kann sich dabei beispielsweise um etwa 5° ändern.

Die S-förmig ausgebildete Blattfeder 4 ist aber nicht nur hinsichtlich einer Biegung in eine zurückgeneigte Stellung gemäß den Fig. 8 und 9 ausgebildet, sondern ist vorzugsweise auch hinsichtlich einer Verdrehung auslenkbar, sodass der Stuhl durch die auf dem Stuhl sitzende Person aus seitlich gekippt werden kann, wie das aus den Fig. 10 und 11 ersichtlich ist. Auch hier hat die Stellung des komprimierbaren Abstandhalters einen Einfluss auf das Ausmaß der seitlichen Kippbewegung, so erlaubt ein weiter vorne angeordneter, komprimierbarer Abstandhalter 6 (Fig. 2 und 9) eine stärkere seitliche Kippbewegung (siehe Fig. 11) als der weiter hinten angeordneter, komprimierbare Abstandhalter 6 gemäß den Fig. 2, 9 und 12.

Die Verdrehbarkeit des ersten Abschnitts 4a der S-förmig ausgebildete Blattfeder 4 um die Längsmittelachse 12 (Fig. 5, 10 und 11) und damit die seitliche Kippmöglichkeit des Stuhls wird dabei durch die in Längsrichtung des ersten Abschnitts 4a erstreckende Aussparung 4f begünstigt.

## Patentansprüche

1. Stuhl mit einem Sitz (1), einer Rückenlehne (2), einem Traggestell (3) und wenigstens einer S-förmig ausgebildeten Blattfeder (4), wobei die S-förmig ausgebildete Blattfeder (4) mit einem ersten Abschnitt (4a) am Traggestell (3) befestigt ist, der Sitz an einem zweiten Abschnitt (4b) und die Rückenlehne (2) an einem dritten Abschnitt (4c) gehaltert ist, wobei zwischen dem ersten Abschnitt (4a) und dem zweiten Abschnitt (4b) eine erste Krümmung (4d) vorgesehen ist, sodass der erste Abschnitt (4a) und der zweite Abschnitt (4b) in einer Ruhestellung des Stuhls im Wesentlichen parallel zueinander und mit Abstand übereinander angeordnet sind und sich der dritte Abschnitt (4c) über eine entgegengesetzte zweite Krümmung (4e) an den zweiten Abschnitt (4b) anschließt, und wobei zwischen dem ersten Abschnitt (4a) und dem zweiten Abschnitt (4b) ein komprimierbarer Abstandhalter (6) vorgesehen ist,
**dadurch gekennzeichnet, dass** der komprimierbare Abstandhalter (6) in Längsrichtung des ersten Abschnitts (4a) verstellbar geführt ist.

2. Stuhl nach Anspruch 1, **dadurch gekennzeichnet, dass** lediglich eine S-förmig ausgebildete Blattfeder (4) vorgesehen ist, die spiegelsymmetrisch zur Längsmittelebene (7) des Stuhls angeordnet ist.

3. Stuhl nach Anspruch 1 oder 2, **dadurch gekennzeichnet, dass** der komprimierbare Abstandhalter (6) in einem mittleren Bereich des ersten Abschnitts (4a) zwischen der Befestigung am Traggestell (3) und der ersten Krümmung (4d) angeordnet ist.

4. Stuhl nach einem oder mehreren der vorhergehenden Ansprüche, **dadurch gekennzeichnet, dass** der erste Abschnitt (4a) der S-förmig ausgebildeten Blattfeder (4) wenigstens eine sich in Längsrichtung des ersten Abschnitts (4a) erstreckende Aussparung (4f), insbesondere ein Langloch, zur Verstellung des komprimierbaren Abstandhalters (6) aufweist.

5. Stuhl nach Anspruch 4, **dadurch gekennzeichnet, dass** der komprimierbare Abstandhalter (6) mit einen Betätigungselement (8) zum Verschieben des komprimierbaren Abstandhalters (6) längs der Aussparung (4f) und zum lösbaren Fixieren des komprimierbaren Abstandhalters (6) in einer gewünschten Stellung in Verbindung steht.

6. Stuhl nach Anspruch 5 **dadurch gekennzeichnet, dass** das Betätigungselement (8) derart ausgebildet ist, dass eine Drehung des Betätigungselements (8) eine gleichzeitige Verschiebung des komprimierbaren Abstandhalters (6) längs der Aussparung (4f) bewirkt.

7. Stuhl nach Anspruch 5, **dadurch gekennzeichnet, dass** die Aussparung (4f) als Langloch mit einer Verzahnung (9) ausgebildet ist und das Betätigungselement (8) mit der Verzahnung (9) in Wirkeingriff steht, so dass eine Drehung des Betätigungselements (8) eine gleichzeitige Verschiebung des komprimierbaren Abstandhalters (6) längs der Aussparung (4f) bewirkt.

8. Stuhl nach Anspruch 7, **dadurch gekennzeichnet, dass** das Betätigungselement (8) und das mit der Verzahnung (9) versehene Langloch nach Art einer Triebstockverzahnung ineinandergreifen.

9. Stuhl nach einem oder mehreren der vorhergehenden Ansprüche, **dadurch gekennzeichnet, dass** die S-förmig ausgebildete Blattfeder (4) aus Stahl gefertigt ist.

10. Stuhl nach Anspruch 9, **dadurch gekennzeichnet, dass** der Stahl eine Streckgrenze von mehr als 500 MPa aufweist.

11. Stuhl nach einem oder mehreren der vorhergehenden Ansprüche, **dadurch gekennzeichnet, dass** der komprimierbare Abstandhalter (6) eine progressive Federkennlinie aufweist.

12. Stuhl nach einem oder mehreren der vorhergehenden Ansprüche, **dadurch gekennzeichnet, dass** der komprimierbare Abstandhalter (6) durch eine Spiralfeder aus Stahl und/oder einer Cellasto-Scheibe gebildet wird.

13. Stuhl nach einem oder mehreren der vorhergehenden Ansprüche, **dadurch gekennzeichnet, dass** weiterhin Armlehnen (5) vorgesehen sind, die am Sitz (1) oder dem zweiten Abschnitt (4b) der S-förmig ausgebildeten Blattfeder (4) befestigt sind.

14. Stuhl nach einem oder mehreren der vorhergehenden Ansprüche, **dadurch gekennzeichnet**, die S-förmig ausgebildete Blattfeder (4) sowohl hinsichtlich Biegung, als auch hinsichtlich Verdrehung auslenkbar ist.

15. Stuhl nach Anspruch 4 und 14, **dadurch gekennzeichnet, dass** die sich in Längsrichtung des ersten Abschnitts (4a) erstreckende Aussparung (4f) derart ausgebildet ist, dass eine Verdrehung des ersten Abschnitts (4a) um eine Längsmittelachse des ersten Abschnitts (4a) begünstigt wird.

16. Stuhl nach Anspruch 1, **dadurch gekennzeichnet, dass** der komprimierbare Abstandhalter (6) mit einer ersten Kontaktfläche am ersten Abschnitt (4a) verstellbar geführt ist und an seinem gegenüberliegenden Ende eine zweite Kontaktfläche aufweist, auf welcher sich der zweite Abschnitt (4b) der S-förmig ausgebildeten Blattfeder (4) abstützt.
